# EUROPÄISCHE PATENTSCHRIFT

(11) **EP 1 497 056 B1**
(45) Veröffentlichungstag und Bekanntmachung des Hinweises auf die Patenterteilung: **24.05.2006**
(21) Anmeldenummer: 03708210.4
(22) Anmeldetag: 11.03.2003
(51) Int. Cl.: B22D 11/124

(54) **VERFAHREN UND VORRICHTUNG ZUM ABSAUGEN VON ABLAUFWASSER IM INNENBOGEN VON TR GERVORPROFIL-GIESSMASCHINEN**
METHOD AND DEVICE FOR EVACUATING DRAINAGE WATER IN THE INNER ARC OF BEAM BLANK CASTING MACHINES
PROCEDE ET DISPOSITIF POUR ASPIRER LES EAUX D'ECOULEMENT RETENUES DANS LA COURBURE INTERIEURE DE MACHINE A COULER DES EBAUCHES DE PROFILES DE POUTRELLES

(30) Priorität: 23.04.2002 DE 10217907
(43) Veröffentlichungstag der Anmeldung: 19.01.2005
(73) Patentinhaber: SMS Demag Aktiengesellschaft, 40237 Düsseldorf (DE)
(72) Erfinder: LETZEL, Dirk, 40882 Ratingen (DE); KOCKENTIED, Josef, 47239 Duisburg (DE); FEST, Thomas, 47228 Duisburg (DE); FRIEDRICH, Jürgen, 45481 Mühlheim a.d. Ruhr (DE); ZAJBER, Adolf-Gustav, 40764 Langenfeld (DE)
(74) Vertreter: Valentin, Ekkehard
(86) Internationale Anmeldenummer: PCT/EP2003/002470
(87) Internationale Veröffentlichungsnummer: WO 2003/090953

(56) Entgegenhaltungen:
- DE-A- 10 122 833
- PATENT ABSTRACTS OF JAPAN vol. 007, no. 283 (M-263), 16. Dezember 1983 (1983-12-16) & JP 58 157559 A (MITSUBISHI JUKOGYO KK), 19. September 1983 (1983-09-19)

## Beschreibung

Die Erfindung betrifft ein Verfahren zum. Auffangen und Abführen von Ablaufwasser aus dem innenbogen der Strangführung einer Beam Blank-Gießmaschine, bei welcher der vergossene Strang zur Erstarrung gebracht und die erforderliche Wärmeabfuhr unter anderem über Spritzwasser erzielt wird, wobei sich gegebenenfalls auf dem Innenbogen des Stranges Ablaufwasser sammelt und das Ablaufwasser unter Verwendung eines Saugkopfes aufgefangen und abgesaugt wird und das abgesaugte Wasser-Luft-Gemisch in Wasser und Luft getrennt wird. Die Erfindung betrifft auch eine Vorrichtung zur Durchführung des Verfahrens.

Bei Trägervorprofil- oder Schienenvorprofil-Gießmaschinen, sogenannten Beam Blank-Gießmaschinen wird das vergossene Format innerhalb der Strangführung zur Erstarrung gebracht. Die Erstarrung einer äußeren, festen Strangschale erfolgt bereits in der Kokille durch Wärmeleitung an wassergekühlte Kupferplatten. Das Beam Blank-Vorprofil wird in einem Gießradius erzeugt.

Weitere Wärmeabfuhr wird innerhalb der Strangführung durch Rollenkontakt, Überspritzwasser und Wärmestrahlung erzielt. Prinzipbedingt sammelt sich auf dem Innenbogen des Stranges Überschuß- bzw. Ablaufwasser. Dieses addiert sich in Strangabzugsrichtung von Düsenreihe zu Düsenreihe.

Das angesammelte Wasser behindert einerseits den Wärmeübergang durch Spritzkühlung und würde andererseits zu einer Wasseransammlung vor der Brennschneidmaschine führen, wenn es nicht aus dem Steg des Stranges bzw. aus dem Steg des Beam Blanks entfernt werden würde.

Der derzeitige Stand der Technik ist charakterisiert beispielsweise durch Ausblasen des Wassers aus dem Innenbogen des Stranges mittels Druckluft. Dieses Ausblasen erfolgt unter hohem Energieeinsatz und mit erheblichem Instandhaltungsaufwand für Kompressoren, die erforderlich sind, um die benötigten Druckluftmengen zu erzeugen. Des weiteren schädigt das unkontrollierte über die Flanschkanten des Beam Blank-Vorprofils geblasene Wasser die Qualität des erzeugten Profils, wodurch Materialverluste verursacht werden können.

Durch das Dokument JP 58 15 7559 A1 ist das Absaugen von Stegwasser bei Beam Blanks im Prinzip bekannt. Gemäß diesem Dokument wird überschüssiges Kühlwasser durch ein messerartig geformtes Eingangs-Saugrohr aufgenommen und mittels Unterdruck am Ende eines mit rundem Querschnitt gebildeten Ausgangsrohrs abgesaugt. Der Unterdruck wird durch ein konzentrisches Mantelrohr erzeugt, mittels welchem Luft unter Druck am Ende des Ausgangsrohres vorbeiströmt und im Zusammenwirken mit diesem den Unterdruck erzeugt. Der Druckunterschied ist jedoch relativ gering und erlaubt nur, Reste des Kühlwassers aufzusaugen. Dabei ist über dem Eingangs-Saugrohr noch eine schräge Fläche zum Abweisen von Überschuss-Kühlwasser angeordnet, die sich über dem Eingangs-Saugrohr in entgegengesetzte Querrichtungen teilt, so dass Kühlwasserreste zu beiden Seiten des Gießstranges ablaufen und gesondert aufgefangen werden müssen.

Prinzipiell sind Beam Blank-Profile bzw. Vorprofilstränge wie Trägervorprofile oder Schienenvorprofile so geformt, dass Restwassermengen nicht selbstständig über die seitlichen Flanschkanten austreten können. Weil die Platz- und Raumverhältnisse schon durch die Bedingungen in der Kühlkammer sowie innerhalb der Strangführung sehr beengt sind, fehlt es an ausreichendem Raum, um aufwendige Vorrichtungen zur Entfernung des Stegwassers installieren zu können. Ein Umleiten des Wassers durch entsprechende Vorrichtungen zur Zuführung in Saugrohre gestaltet sich durch die sich ständig bewegende raue Strangoberfläche äußerst schwierig.

Aus dem Dokument DE-A-101 22 833 ist eine Absaugvorrichtung für Sekundärwasser bei Vorprofil-Stranggießanlagen bekannt. Die Absaugvorrichtung wiest ein der Strangbreite entsprechendes flaches Saugrohr-Mundstück auf, das unter Unterdruck steht. In der Abluft-Saugleitung hinter dem Saugrohr-Mundstück ist in Strömungsrichtung ein Abscheider zum Auffangen der abgesaugten Wasserreste und der Verunreinigungen eingeschaltet.

Ausgehend vom vorgenannten Stand der Technik liegt der Erfindung die Aufgabe zugrunde, ein Verfahren und eine Vorrichtung anzugeben, welche die folgenden Kriterien erfüllen sollen:
- Ein möglichst vollständiges Sammeln und Auffangen von Ablaufwasser im Dauerbetrieb unter Bedingungen des Stranggießens von Stahl sowie Abfördern von Ablaufwasser, ohne die Materialqualität des Gießstranges negativ zu beeinflussen.
- Vermeidung einer Kollision des Gießstranges mit Wasserleiteinrichtungen.
- Unkomplizierte, raumsparende Bauart und geringer Installationsaufwand- in der Stranggießanlage.
- Wartungsarme bzw. energiesparende Saugeinrichtung zum Ableiten von Ablaufwasser im Innenbogen einer Stranggießmaschine.
- Verwendung einfacher Mittel zur Anpassung der Saugeinrichtung auf unterschiedliche Strangformate.

Zur Lösung der Aufgabe wird mit der Erfindung bei einem Verfahren zum Auffangen und Abführen von Ablaufwasser aus dem Innenbogen der Strangführung einer Beam Blank-Gießmaschine gemäß den Merkmalen des Oberbegriffs von Anspruch 1 vorgeschlagen, das im Saugkopf aufgefangene Ablaufwasser unter Verwendung von Fluidisatoren bzw. Impulshemmern zu fluidisieren, wobei Fluidisatoren mit einer Vielzahl im Saugkopf verteilt angeordneter Luftdüsen ausgebildet werden und der Saugkopf in der Weise geformt wird, dass ein Fluidisierungsraum zur Expansion des aufzunehmenden Wassers gebildet wird.

Mit diesen Maßnahmen wird innerhalb des Saugkopfes das Ablaufwasser fluidisiert und pneumatisch förderfähig gemacht. Infolge des Fluidisierens des Ablaufwassers kann dieses mit geringem energetischem Aufwand abgesaugt werden und anschließend einer Trennvorrichtung für Wasser und Luft zugeführt werden. Die Ausbildung eines Saugkopfes bedeutet eine unkomplizierte und raumsparende Bauart, die mit geringem Aufwand in der Beam Blank-Gießmaschine installiert werden kann.

In Fortbildung des Verfahrens wird erfindungsgemäß vorgeschlagen, dass der Saugkopf mittels eines Manipulators im bzw. am Strang geführt und/oder positioniert wird, wodurch ermöglicht ist, dass der Saugkopf aus größerer Entfernung und von einer Bedienungswarte aus für einen optimalen. Einsatz angesteuert wird.

Um den Saugkopf gegenüber dem Strang- bzw. dem Beam Blank-Vorprofil abzudichten, werden zweckmäßigerweise Abdichtmittel wie Bürsten oder gummielastische Abdichtleisten vorgeschlagen.

Da Beam Blank-Gießmaschinen für unterschiedliche Strangformate einsetzbar sind, ist es nach einem weiteren Vorschlag der Erfindung zweckmäßig, dass der Saugkopf an die unterschiedlichen Strangformate anpassbar ausgebildet ist und unter Verwendung von Schnelltrenn- oder Verbindungsmitteln zum Anschließen an eine Absaugeinrichtung montierbar ist.

Besonders vorteilhaft ist ein weiterer Vorschlag, wonach das Ablaufwasser mittels des Saugkopfes an einer oder an mehreren Stellen entlang der metallurgischen Länge des Gießstranges bzw. des Beam Blank unterhalb der Kokille abgesaugt wird.

Die Erfindung betrifft auch eine Vorrichtung zur Durchführung des Verfahrens. Diese Vorrichtung mit den Merkmalen des Oberbegriffs des Anspruchs 6 ist gekennzeichnet durch Fluidisatoren und Mittel zum Führen des Saugkopfes entlang des Beam Blank-Vorprofils. Mit Hilfe derartig ausgebildeter Saugköpfe wird das Ablaufwasser pneumatisch förderfähig gemacht und das abgesaugte Wasser kann durch den Saugzug über geeignete Rohre oder Leitungen bis zu Wasserabscheidern transportiert und von dort weitergeleitet bzw. nach entsprechender Reinigung in die Kühleinrichtung der Gießmaschine zurückgeführt werden.

In Ausgestaltung der Vorrichtung ist der Saugkopf in der Art eines glockenförmigen Aufnahmeraumes ausgebildet, wobei der Aufnahmeraum die Fluidisatoren wie Düsen, lose Metallteile oder Ketten zum Fluidisieren des aufgefangenen Wassers enthält. Diese Anordnung läßt eine sehr kompakte Bauart des Saugkopfes zu, so dass dieser raumsparend in der Strangführung untergebracht werden kann. Vorteilhaft ist, wenn in mehreren Bereichen der Stranggießanlage Saugköpfe angeordnet sind, die das Ablaufwasser frühzeitig aus dem Innenbogen des Beam Blanks absaugen

Eine besonders vorteilhafte Ausgestaltung der Absaugvorrichtung sieht vor, dass der Saugkopf mittels Schnelltrenn- bzw. Verbindungsmittel als Wechselkopf zur Anpassung an andere Beam Blank-Formate ausgeführt ist. Da insbesondere bei der Walzung von Trägern auch unterschiedliche Beam Blank-Vorprofile gegossen werden, ist die hier vorgeschlagene Maßnahme zur Anpassung des Saugkopfes besonders interessant.

Ein optimierter Einsatz der Saugeinrichtung ergibt sich dann, wenn ein Manipulator zur Positionierung des Absaugkopfes vorgesehen ist, wobei der Saugkopf in einem Abstand von 0 bis 40 mm zur Oberfläche des Beam Blank-Formats positionierbar ist. Durch diese Maßnahme wird vermieden, dass der Saugkopf mit der in Einzelfällen sehr rauen Oberfläche des Beam Blanks in Berührung kommt und entweder der Beam Blank selber oder der Saugkopf beschädigt wird.

Weitere Ausgestaltungen der erfindungsgemäßen Vorrichtung sind in weiteren Unteransprüchen beschrieben.

Einzelheiten, Merkmale und weitere Vorteile der Erfindung ergeben sich aus der nachstehenden Erläuterung eines in den Zeichnungen schematisch dargestellten Ausführungsbeispiels. Es zeigen:
- Figur 1:: eine Seitenansicht eines Strangabschnitts mit einer im Innenbogen der Strangführung angeordneten Absaugvorrichtung für Ablaufwasser;
- Figur 2:: die Strangführung in Seitenansicht mit zugeordneten Absaugvorrichtun gen.

In Figur 1 ist der Strangabschnitt für einen Beam Blank, im vorliegenden Fall ein Trägervorprofil zu sehen. Mit der Bezugsziffer 12 ist die Gießrichtung des Beam Blanks bezeichnet. Die seitlichen Randprofile des Beam Blanks sind mit den Bezugsziffern 11 und 11' versehen.

In dem sich ergebenden knochenförmigen Strangprofil 9 befindet sich zwecks Absaugen des sich darin sammelnden Überschuss- bzw. Ablaufwassers der Saugkopf 1. Dieser ist mit Schnelltrenn- oder Verbindungsmitteln 3 an die Absaugeinrichtung 4 anschließbar. Diese besteht aus der Saugleitung 10 und einem Wasserabscheider 13. Durch die an den Saugkopf 1 anschließbare Saugleitung 10 wird das im Saugkopf erzeugte und pneumatisch förderbare Wasser-Luft-Gemisch abgeführt. Die Saugleitung 10 ist in - wie gesagt - an eine Trenneinrichtung angeschlossen, in welcher das aufgefangene Wasser-Luft-Gemisch in Wasser und Luft getrennt wird, wonach der Wasseranteil zwecks Wiederverwendung aufbereitet, d. h. von mitgeführten Feststoffen und anderen Stoffen getrennt und zur Wiederverwendung der Beam Blank-Gießmaschine zurückgeführt wird.

Der Saugkopf 1 ist in Glockenform mit einer unteren Saugöffnung ausgebildet und umschließt einen Fluidisierungsraum zur Expansion des aufzunehmenden Wassers. Weiterhin enthält der Saugkopf 1 in seinem Innenraum zum Fluidisieren des im Saugkopf 1 aufgefangenen Ablaufwassers sogenannte Fluidisatoren bzw. Impulshemmer, wodurch das Ablaufwasser pneumatisch förderfähig gemacht wird. Die Fluidisierung des aufgefangenen Ablaufwassers wird bevorzugt dadurch verbessert, dass im Saugkopf verteilt angeordnete Luftdüsen innerhalb des glockenförmigen Fluidierungsraumes zwecks Expansion des aufzunehmenden Wassers vorhanden sind. Mit deren Hilfe wird das aufzufangende Wasser kräftig mit Luft durchwirbelt und wird dadurch pneumatisch förderfähig gemacht. Die Fluidisatoren können auch Ketten oder ähnliche mechanische Einrichtungen umfassen.

Wie in Figur 2 gezeigt ist, umfaßt die Strangführung 8 eine Kokille und darunter eine Reihe.von Stranführungssegmenten 6, 6', 6" bis 6 ⁿ.
Zum Führen und/oder Positionieren des Saugkopfes sind Manipulatoren 7, 7', 7" gemäß einer rein schematischen Darstellung in der Figur 2 vorhanden. Solche Manipulatoren können von elektrischen oder elektromagnetischen Impulsen so geführt sein, dass zwischen dem Saugkopf 1 und dem Profil 9 der Strangführung 8 stets ein gleicher Abstand, vorzugsweise ein Abstand von 0 bis 40 mm zur Strang-oberfläche, beim Aufsaugen des Ablaufwassers eingehalten wird.

Der Saugkopf 1 ist gegen den Strang 2 unter Verwendung von nicht näher dargestellten Bürsten nachgiebig angepasst. Unterschiedliche Saugköpfe 1, die an unterschiedliche Formate des Beam Blank-Vorprofils 9 anzupassen sind, sind mit der Saugleitung 10 mittels eines Schnelltrennmittels bzw. Verbindungsmittels ankoppelbar.

## Patentansprüche

1. Verfahren zum Auffangen und Abführen von Ablaufwasser aus dem Innenbogen der Strangführung einer Beam Blank-Gießmaschine, bei welcher der vergossene Strang (2) zur Erstarrung gebracht und die erforderliche Wärmeabfuhr unter anderem über Spritzwasser erzielt wird, wobei sich gegebenenfalls auf dem Innenbogen (9) des Stranges (2) Ablaufwasser sammelt, und das Ablaufwassers unter Verwendung eines Saugkopfes (1) aufgefangen und abgesaugt wird und das abgesaugte Wasser-Luft-Gemisch in Wasser und Luft getrennt werden,
**gekennzeichnet durch,**
Fluidisieren des im Saugkopf (1) aufgefangenen Ablaufwassers unter Verwendung von Fluidisatoren bzw. Impulshemmern, wobei Fluidisatoren mit einer Vielzahl im Saugkopf (1) verteilt angeordneter Luftdüsen ausgebildet werden und der Saugkopf in der Weise geformt wird, dass ein Fluidisierungsraum zur Expansion des aufzunehmenden Wassers gebildet wird.

2. Verfahren nach Anspruch 1,
**dadurch gekennzeichnet,**
**dass** der Saugkopf (1) mittels eines Manipulators im bzw. am Strang (2) geführt und/oder positioniert wird.

3. Verfahren nach Anspruch 1 oder 2,
**dadurch gekennzeichnet,**
**dass** der Saugkopf (1) gegenüber dem Strang (2) unter Verwendung von Abdichtmitteln, beispielsweise Bürsten, abgedichtet wird.

4. Verfahren nach einem oder mehreren der Ansprüche 1 bis 3,
**dadurch gekennzeichnet,**
**dass** der Saugkopf (1) an unterschiedliche Formate des Stranges (2) anpassbar ausgebildet ist und unter Verwendung von Schnelltrenn- oder Verbindungsmitteln (3) zum Anschließen an eine Absaugeinrichtung (4) montierbar ist.

5. Verfahren nach einem oder mehreren der Ansprüche 1 bis 4,
**dadurch gekennzeichnet,**
**dass** das Ablaufwasser mittels des Saugkopfes (1) an einer oder an mehreren Stellen entlang der metallurgischen Länge des Stranges unterhalb der Kokille abgesaugt wird.

6. Vorrichtung zum Auffangen und Abführen von Ablaufwasser aus dem Innenbogen der Strangführung (8) einer Beam Blank-Gießmaschine mit einer Kokille (5) zum Stranggießen des Beam Blank-Vorprofils (9) und mit einer von Segmenten (6 - 6 ⁿ) gebildeten, unterhalb der Kokille (5) angeordneten Strangführung (8), wobei die Vorrichtung wenigstens einen, entlang der Strangführung (8) angeordneten an eine Absaugvorrichtung (4) angeschlossenen Saugkopf (1) aufweist, **dadurch gekennzeichnet dass** der Saugkopf Fluidisatoren und Mittel (7) zum Führen des Saugkopfes (1) entlang des Beam-Blank-Vorprofils (9) aufweist.

7. Vorrichtung nach Anspruch 6,
**dadurch gekennzeichnet,**
**dass** der Saugkopf (1) in der Art eines glockenförmigen Aufnahmeraums. ausgebildet ist und der Aufnahmeraum die Fluidisatoren, wie Düsen, lose Metallteile oder Ketten zum Fluidisieren des aufgefangenen Wassers enthält.

8. Vorrichtung nach Anspruch 6 oder 7,
**dadurch gekennzeichnet,**
**dass** in mehreren Bereichen der Strangführung (8) Saugköpfe (1, 1', 1") . angeordnet sind.

9. Vorrichtung nach einem oder mehreren der Ansprüche 6 bis 8,
**dadurch gekennzeichnet,**
**dass** der Saugkopf (1) mittels Schnelltrenn- bzw. Verbindungsmittel (3) als Wechselkopf zur Anpassung an andere Beam Blank-Formate (9) ausgeführt ist.

10. Vorrichtung nach einem oder mehreren der Ansprüche 6 bis 9,
**dadurch gekennzeichnet,**
**dass** ein Manipulator zur Positionierung des Absaugkopfes vorgesehen ist, wobei der Saugkopf (1) in einem Abstand von 0 - 40 mm zur Oberfläche des Beam Blank-Formates positionierbar ist.

11. Vorrichtung nach einem oder mehreren der Ansprüche 6 bis 10,
**dadurch gekennzeichnet,**
**dass** zur Abdichtung und Führung des Saugkopfes (1) gegen das Beam Blank-Profil (9) Bürsten, gummiartige oder elastische Leisten oder dergleichen vorgesehen sind.

## Claims

1. A method for collecting and discharging wastewater from the inner curve of the strand guider of a beam blank casting machine, wherein the cast strand (2) is solidified and the required heat discharge is achieved by water jets, among other things, and wherein wastewater is collected, if necessary, on the inner curve (9) of the strand (2), the wastewater is collected and sucked off using a suction head (1) and the water-air mixture sucked off is separated into water and air, **characterised by**
fluidisation of the wastewater collected in the suction head
(1),using fluidisers or pulse inhibitors, wherein fluidisers
are designed with a plurality of air jets arranged evenly
distributed in the suction hot (1) and the suction head is
formed in such a manner that a fluidising chamber is formed
for expansion of the water to be absorbed.

2. The method according to Claim 1,
**characterised in that**
the suction head (1) is guided and/or positioned by means of a manipulator in or on the rope (2);

3. The method according to Claim 1 or 2,
**characterised in that**
the suction head (1) is sealed against the strand (2) using sealing agents, for example brushes.

4. The method according to one or more of Claims 1 to 3,
**characterised in that**
the suction head (1) is designed so that it can be adapted to different formats of the strand (2), and can be mounted on a suction device (4) for sealing using high speed parting compounds or means of connection (3).

5. The method according to one or more of Claims 1 to 4,
**characterised in that**
the wastewater is sucked off by means of the suction head (1) at one or more points along the metallurgical length of the strand below the die.

6. A device for collecting and discharging wastewater from the inner curve of the strand guider (8) of a beam blank casting machine with a die (5) for continuous casting of the preliminary beam blank profile (9), and with a strand guider (8) formed from segments (6 - 6ⁿ) and arranged underneath the die (5), wherein the device has at least one suction head (1) arranged along the strand guider (8) and connected to a suction device (4),
**characterised in that**
the suction head has fluidisers and means (7) for guiding
the suction head (1) along the preliminary beam blank profile (9).

7. Device according to Claim 6,
**characterised in that**
the suction head (1) is designed in the nature of a bell-shaped receiving chamber, and the receiving chamber contains the fluidisers, as well as nozzles, loose metal parts or chains for fluidising the collected water.

8. Device according to Claim 6 or 7,
**characterised in that**
suction heads (1, 1', 1") are arranged in several regions of the strand guider (8).

9. Device according to one or more of Claims 6 to 8,
**characterised in that**
the suction head (1) is designed as a change head for adaptation to other beam blank formats (9) by means of high speed parting compounds or means of connection (3) .

10. Device according to one or more of Claims 6 to 9,
**characterised in that**
a manipulator is provided for positioning the suction head, wherein the suction head (1) can be positioned at a distance of 0 - 40 mm from the surface of the beam blank format.

11. Device according to one or more of Claims 6 to 10,
**characterised in that**
brushes, rubber-like or elastic strips or the like, are provided for sealing and guiding the suction head (1) against the beam blank profile (9).

## Revendications

1. Procédé pour récupérer et évacuer les eaux d'écoulement de la courbure intérieure du dispositif de guidage d'une machine de coulée d'ébauches de profilés, dans lequel le brin coulé (2) est solidifié et l'évacuation de chaleur nécessaire est entre autres réalisée par de l'eau pulvérisée, de l'eau d'écoulement s'accumulant le cas échéant sur la courbure interne (9) du brin (2) et l'eau d'écoulement étant récupérée en utilisant une tête d'aspiration (1) et aspirée et le mélange eau-air aspiré étant séparé en eau et air, **caractérisé par** la fluidisation de l'eau d'écoulement récupérée dans la tête d'aspiration (1) avec utilisation de dispositifs de fluidisation ou d'arrêt d'impulsions, les dispositifs de fluidisation étant formés avec une multitude de buses à air disposées de manière répartie dans la tête d'aspiration et la tête d'aspiration (1) étant formée de telle manière qu'il se forme un espace de fluidisation pour l'expansion de l'eau à absorber.

2. Procédé selon la revendication 1, **caractérisé en ce que** la tête d'aspiration (1) est guidée et/ou positionnée au moyen d'un manipulateur dans resp. au niveau du brin (2).

3. Procédé selon la revendication 1 ou 2, **caractérisé en ce que** la tête d'aspiration (1) est fermée de manière étanche par rapport au brin (2) en utilisant des dispositifs d'étanchéité, par exemple des brosses.

4. Procédé selon l'une ou plusieurs des revendications 1 à 3, **caractérisé en ce que** la tête d'aspiration (1) est formée en étant adaptable à différents formats du brin (2) et peut être montée avec utilisation de moyens de séparation rapide et de raccordement (3) pour le raccordement à un dispositif d'aspiration (4).

5. Procédé selon l'une ou plusieurs des revendications 1 à 4, **caractérisé en ce que** l'eau d'écoulement est aspirée au moyen de la tête d'aspiration (1) en un ou plusieurs endroits le long de la longueur métallurgique du brin, au-dessous de la lingotière.

6. Dispositif pour récupérer et évacuer l'eau d'écoulement de la courbure interne du dispositif de guidage (8) d'une machine de coulée d'ébauches de profilés présentant une lingotière (5) pour la coulée continue d'une ébauche de profilé (9) et avec un dispositif de guidage (8) du brin, formé de segments (6-6"), disposé sous la lingotière (5), le dispositif présentant au moins une tête d'aspiration (1) disposée le long du dispositif de guidage (8) du brin, raccordée à un dispositif d'aspiration (1), **caractérisé en ce que** la tête d'aspiration présente des dispositifs de fluidisation et des moyens (7) pour guider la tête d'aspiration (1) le long de l'ébauche du profilé (9).

7. Dispositif selon la revendication 6, **caractérisé en ce que** la tête d'aspiration (1) est formée comme un espace de réception en forme de cloche et l'espace de réception contient les dispositifs de fluidisation, tels que des buses, des parties métalliques détachées ou des chaînes pour la fluidisation de l'eau récupérée.

8. Dispositif selon la revendication 6 ou 7, **caractérisé en ce que** des têtes d'aspiration (1, 1', 1") sont disposées en plusieurs zones du dispositif de guidage (8) du brin.

9. Dispositif selon l'une ou plusieurs des revendications 6 à 8, **caractérisé en ce que** la tête d'aspiration (1) est réalisée avec des moyens de séparation rapide resp. de raccordement (3) comme tête de rechange pour une adaptation à d'autres formats d'ébauches de profilé (9).

10. Dispositif selon l'une ou plusieurs des revendications 6 à 9, **caractérisé en ce qu'**un manipulateur est prévu pour le positionnement de la tête d'aspiration, la tête d'aspiration (1) étant positionnable à une distance de 0 à 40 mm par rapport à la surface du format de l'ébauche.

11. Dispositif selon l'une ou plusieurs des revendications 6 à 10, **caractérisé en ce qu'**on a prévu pour la fermeture étanche et le guidage de la tête d'aspiration (1) contre l'ébauche de profilé (9) des brosses, des cadres caoutchouteux ou élastiques ou analogues.
